# EUROPÄISCHE PATENTSCHRIFT

(11) **EP 0 583 751 B1**
(45) Veröffentlichungstag und Bekanntmachung des Hinweises auf die Patenterteilung: **26.05.1999**
(21) Anmeldenummer: 93112966.2
(22) Anmeldetag: 12.08.1993
(51) Int. Cl.: A45F 3/04, A45C 13/00

(54) **Rucksack mit einer Körperschutzeinrichtung**
Backpack with body protection device
Sac à dos avec dispositif de protection du corps

(30) Priorität: 14.08.1992 DE 4226964
(43) Veröffentlichungstag der Anmeldung: 23.02.1994
(73) Patentinhaber: DEUTER SPORT UND LEDER GMBH, 86368 Gersthofen (DE)
(72) Erfinder: Heckmair, Andreas, D-8980 Oberstdorf/Allgäu (DE); Kullmann, Bernd, D-86156 Augsburg (DE)
(74) Vertreter: von Puttkamer, Nikolaus, Dipl.-Ing. Patentanwälte Haft, von Puttkamer Berngruber, Czybulka

(56) Entgegenhaltungen:
- CH-A- 191 218
- CH-A- 207 139
- DE-A- 2 948 713
- FR-A- 419 935
- FR-A- 2 391 671
- FR-A- 2 553 981
- US-A- 2 745 104
- US-A- 4 026 339
- US-A- 4 563 777

## Beschreibung

Die Erfindung betrifft einen Rucksack mit einer Körperschutzeinrichtung.

Es sind verschiedenartige Rucksäcke bekannt, bei denen aus einer Tasche eine Einrichtung zum Schutz des Körpers, beispielsweise eines Regenumhanges (DE-GM 84 30 627.0), oder eine Abdeckhaube für den Rucksack selbst (DE-GM 87 01 313.4) entnehmbar ist. Dabei ist die Tasche von außen her zugänglich.

Aus der DE-A-2948713 ist ein mit Schulterriemen am Rücken tragbarer Schulranzen bekannt, der um dem Träger des Schulranzens einen wirksamen Regenschutz bieten zu können, an seiner dem Rücken des Trägers zugewandten Seite eine Innentasche mit einer Öffnung aufweist, durch die hindurch ein Regenumhang nach außen entnehmbar ist, der eine Kapuze aufweist und an der Taschenwandung innenseitig befestigt ist. Nach seiner Entnahme aus der Tasche kann der Regenumhang so angelegt werden, daß er den Träger und den Rucksack überdeckt, wobei der Träger die Kapuze aufsetzen kann. Dabei soll gewährleistet sein, daß der Regenumhang jederzeit verfügbar ist und auch im nassen Zustand wieder im Schulranzen untergebracht werden kann, ohne dessen Inhalt zu beeinträchtigen. Zu diesem Zweck ist die genannte Tasche wasserdicht ausgebildet. Der Regenumhang selbst besteht aus einem Vorderteil, einem Rückenteil, Seitenteilen und der bereits genannten Kapuze.

Aus der CH-A-191218 ist ein Überwurf für Radfahrer und Motorradfahrer bekannt, der die Form eines Flächenteiles mit einem Halsausschnitt aufweist, durch den hindurch der Kopf einer Person führbar ist, so daß der Überwurf wie ein Poncho getragen werden kann, wobei an der Vorderseite des Überwurfes Schlaufen angeordnet sind, mit denen ein Radfahrer den Überwurf an der Lenkstange des Fahrrades festhalten kann. An der Rückenseite des Überwurfes können Bänder angeordnet sein, die um den Körper des Radfahrers gelegt werden können, um die Rückenseite am Rücken des Radfahrers zu befestigen.

Die Aufgabe der Erfindung besteht darin, einen Rucksack mit einer Körperschutzeinrichtung anzugeben, die so gestaltet sind, daß die Körperschutzeinrichtung dem Rucksack vom Rucksackträger entnehmbar und schnell und einfach in der richtigen Position am Körper des Rucksackträgers angebracht werden kann, ohne daß der Rucksackträger den Rucksack abnehmen muß.

Diese Aufgabe wird durch einen Rucksack mit den Merkmalen des Patentanspruches 1 gelöst.

Der wesentliche Vorteil der Erfindung besteht darin, daß die von außen dem Rucksack entnehmbare Körperschutzeinrichtung so gestaltet ist, daß sie am Körper in der richtigen Position schnell und einfach befestigbar ist, ohne daß der Rucksackträger den Rucksack abnehmen muß. Hierbei ist es von besonderer Bedeutung, daß die Öffnung, hinter der sich die Körperschutzeinrichtung im Rucksack befindet, am oberen Ende des Rucksackes angeordnet ist und daß die Körperschutzeinrichtung durch diese Öffnung hindurch entnehmbar und derart über dem Kopf des Rucksackträgers nach vorne ziehbar ist, daß der Halsausschnitt der Körperschutzeinrichtung sich automatisch etwa über dem Kopf des Rucksackträgers befindet, so daß dieser seinen Kopf einfach durch den Halsabschnitt der Körperschutzeinrichtung hindurchstecken kann, weil sich ein in den Halsausschnitt öffnender Schlitz automatisch öffnet, und den Halsausschnitt vergrößert oder sich der Halsausschnitt selbst aufweitet. Der Schlitz weist eine einfache Verschlußeinrichtung auf, die nach dem Anlegen der Körperschutzeinrichtung schnell wieder verschlossen werden kann. Besonders einfach ist das untere Ende der Körperschutzeinrichtung mit seitlich vorstehenden Bandeinrichtungen im Taillienbereich des Rucksackträgers befestigbar.

Die Körperschutzeinrichtung des vorliegenden Rucksackes schützt insbesondere Radfahrer vor Wind und Regen, so daß eine gesundheitsschädigende Unterkühlung des Brustbereiches insbesondere bei langen Abfahrten, wie sie auch durch den Fahrtwind bewirkt werden kann, verhindert werden kann.

Besonders vorteilhaft ist die Körperschutzeinrichtung einteilig mit einer Schutzhaube verbunden, die ebenfalls durch die genannte Öffnung entnehmbar ist und mit der die Außenseite des Rucksackes haubenartig abgedeckt werden kann. Mit der Schutzhaube kann insbesondere beim Radfahren die Rucksackaußenseite vor Regen und auch Spritzwasser geschützt werden. Dem Schutz vor Spritzwasser kommt besondere Bedeutung zu, weil die heute üblichen Rennräder oftmals keine Schutzbleche aufweisen.

Im folgenden werden die Erfindung und deren Ausgestaltungen im Zusammenhang mit den Figuren näher erläutert. Es zeigen:
- Fig. 1: in schematischer Darstellung einen erfindungsgemäßen Rucksack, wobei sich die Körperschutzeinrichtung hinter einer verschlossenen Öffnung befindet;
- Fig. 2: den Rucksack der Figur 1 nach der Entnahme der Körperschutzeinrichtung;
- Fig. 3: einen Zuschnitt zur Herstellung der Körperschutzeinrichtung und der Schutzeinrichtung für die Rucksackaußenseite und
- Fig. 4: eine Schnittdarstellung zur Erläuterung der Art der Befestigung der Körperschutzeinrichtung.

Figur 1 zeigt in schematischer Darstellung den vorliegenden Rucksack 1, der an seinem oberen Ende eine von außen her zugängliche Öffnung 12 aufweist, die direkt in den Packraum des Rucksackes 1 oder in eine vom Packraum abgetrennte Innentasche führen kann. Die Öffnung 12 verläuft in der Querrichtung des Rucksackes 1 und befindet sich insbesondere in der Nähe der Rucksackrückenseite 13. Die Öffnung 12 ist durch eine leicht und schnell betätigbare Verschlußeinrichtung 14 öffen- und verschließbar. Bei dieser Verschlußeinrichtung 14 handelt es sich vorzugsweise um einen Reißverschluß oder um sich im Bereich der Öffnung 12 überlappende Teile der Rucksackoberseite verschließende Klettverschlußteile. In der Figur 1 sind die Trageriemen des Rucksackes schematisch dargestellt und mit 11 bezeichnet.

Gemäß Figur 2 kann dem Rucksack 1 nach Öffnen der Öffnung 12 zum Rucksackträger hin die Körperschutzeinrichtung 2 entnommen werden, die die Form eines Flächenteiles aufweist, das die Vorderseite des Oberkörpers des Rucksackträgers vorzugsweise bis etwa zur Taille abdecken kann. In der Körperschutzeinrichtung 2 befindet sich in der ersichtlichen Weise ein Halsausschnitt 22 an der der Öffnung 12 zugewandten Seite. Vorzugsweise mittig von dem Halsausschnitt 22 aus erstreckt sich ein Schlitz 23 in Richtung auf die der Öffnung 12 abgewandte Seite. Durch den Halsausschnitt 22 und den in diesen mündenden Schlitz 23, der durch eine schnell und leicht betätigbare Verschlußeinrichtung 24, bei der es sich vorzugsweise um einen Klettverschluß handelt, der sich im Bereich des Schlitzes 23 überlappende Randbereiche der Körperschutzeinrichtung 2 miteinander verbinden kann, wird erreicht, daß die Körperschutzeinrichtung 2 besonders einfach am Körper des Rucksackträgers befestigt ist. Dabei ist zu beachten, daß der Halsausschnitt 22 vom Befestigungsort der Körperschutzeinrichtung 2 am Rucksack 1 so beabstandet ist, daß er nach der Entnahme der Körperschutzeinrichtung 2 durch die Öffnung 12 und dem Ziehen der Körperschutzeinrichtung 2 nach vorne automatisch etwa über den Kopf des Rucksackträgers gelangt, so daß die Körperschutzeinrichtung 2 lediglich nach unten gezogen werden muß, wobei sich der Klettverschluß 24 bzw. der Schlitz 23 automatisch öffnet und der Kopf durch den Halsausschnitt 22 und den Schlitz 23 hindurchtritt. Danach kann der Schlitz 23 einfach verschlossen werden, so daß der Halsausschnitt 22 möglichst eng am Hals des Rucksackträgers anliegt. Zu diesem Zweck kann dieser im Randbereich einen Gummizug oder dergleichen aufweisen.

An den der Zugangsöffnung 12 abgewandten Ende weist die Körperschutzeinrichtung 2 sich über das Ende zur Seite hinauserstreckende Bandeinrichtungen 25, 26 auf, deren freie Enden, z.B. mit Steckschließen 27, 28 als Schließeinrichtungen versehen sind, so daß das untere Ende der Körperschutzeinrichtung 2 dadurch einfach am im Taillienbereich des Rucksackträgers befestigbar ist, daß die Steckschließen 27, 28 im Rückenbereich geschlossen werden. Das untere Ende der Körperschutzeinrichtung 2 kann dabei eine das untere Ende in Querrichtung raffende Einrichtung 29, vorzugsweise in der Form eines Gummizuges oder dergleichen aufweisen. Dadurch wird erreicht, daß das untere Ende möglichst eng und straff gespannt am Vorderbereich des Körpers des Rucksackträgers anliegt.

In der aus der Figur 2 ersichtlichen Weise kann der Öffnung 12 ferner eine haubenartige Schutzeinrichtung 3 für die Rucksackaußenseite entnommen werden, die vorzugsweise einteilig mit der Körperschutzeinrichtung 2 hergestellt ist. Die haubenartig ausgestaltete Schutzeinrichtung 3 weist an ihrem Öffnungsrand vorzugsweise eine die Öffnung elastisch verkleinernde Zugeinrichtung 31 auf, die vorzugsweise durch ein Gummiband oder dergleichen gebildet ist. Dadurch wird erreicht, daß die haubenartige Schutzeinrichtung 3 sowohl die Rucksackaußenseite als auch den Randbereich der Rucksackrückenseite übergreift, so daß die Taschen, Nähte und Reißverschlüsse etc. des Rucksackes vollständig vor Nässe und Spritzwasser geschützt werden.

Die Figur 3 zeigt den Ausgangszuschnitt sowohl für eine Körperschutzeinrichtung 2 als auch für eine haubenartige Schutzeinrichtung 3, die entlang der Linie 35 einstückig miteinander verbunden sind. Einzelheiten der Figur 3, die bereits im Zusammenhang mit der Figur 2 erläutert wurden, sind in der entsprechenden Weise bezeichnet.

Gemäß Figur 4 wird der Endbereich 36 der Körperschutzeinrichtung 2 an der Innenseite des Rucksackes 1, vorzugsweise an der Innenseite der Rucksackrückenseite 13 entlang einer in Querrichtung verlaufenden Linie befestigt, vorzugsweise durch mehrere Nähte vernaht. In derselben Weise kann gleichzeitig auch das entsprechende Ende der haubenartigen Schutzeinrichtung 3 an der Rucksackinnenseite befestigt werden. Wenn beide Einrichtungen 2 und 3 gemäß Figur 3 einteilig aus einem Zuschnitt hergestellt sind, wird vorzugsweise der Zuschnitt zur gemeinsamen Befestigung der Einrichtungen 2 und 3 am Rucksack 1 entlang der Linie 35 gefaltet, wobei der sich ergebende Überlappungsbereich dem Endbereich 36 der Figur 4 entspricht, der am Rucksack 1 befestigt wird.

Es ist auch denkbar, den Schlitz 23 wegzulassen und stattdessen den Halsausschnitt 22 mit einer am Randbereich verlaufenden elastischen Zugeinrichtung 40 (Figur 3) zu versehen, die den Halsausschnitt normalerweise zusammenzieht und die so dehnbar ist, daß der Kopf durch den Halsausschnitt hindurchgeführt werden kann. Die Zugeinrichtung 40 wird vorzugsweise durch ein rundumlaufendes Gummiband gebildet.

Vorzugsweise besteht die Körperschutzeinrichtung 2 und gegebenenfalls die haubenartige Schutzeinrichtung 3 aus einem Kunststoffmaterial, wie z.B. Nylon.

## Patentansprüche

1. Rucksack mit einer durch eine Öffnung (12) nach außen entnehmbaren Körperschutzeinrichtung (2) in der Form eines einen aufweitbaren Halsausschnitt (22) aufweisenden Flächenteiles, das wenigsten den vorderen Oberkörperbereich des Rucksackträgers bedecken kann und am oberen Teil des Rucksackes innenseitig mit einem Endbereich befestigt ist, wobei die Öffnung (12) so angeordnet ist, daß das Flächenteil durch sie hindurch über den Kopf des Rucksackträgers hinweg ziehbar ist, wobei der Halsausschnitt (22) im Flächenteil so angeordnet ist, daß er sich dann, wenn das Flächenteil oberhalb des Rucksackträgers nach vorne gezogen ist, in einer Position etwa oberhalb des Kopfes des Rucksackträgers befindet, so daß der Kopf durch ihn hindurchführbar ist, wenn das Flächenteil nach unten gezogen wird, und wobei der andere Endbereich des Flächenteiles (22) seitlich vorstehende Bandeinrichtungen (25, 26) aufweist, mit deren Hilfe er im Taillienbereich des Rucksackträgers befestigbar ist.

2. Rucksack nach Anspruch 1, dadurch gekennzeichnet, daß das Flächenteil (2) einen in den Halsausschnitt (22) mündenden Schlitz (23) aufweist, der durch eine Verschlußeinrichtung (24) verschließbar ist.

3. Rucksack nach Anspruch 2, dadurch gekennzeichnet, daß der Schlitz in Richtung auf den anderen Endbereich des Flächenteiles (2) verläuft.

4. Rucksack nach Anspruch 2 oder 3, dadurch gekennzeichnet, daß die Verschlußeinrichtung an sich in der Schlitzrichtung überlappenden Randbereichen des Schlitzes angeordnete Klettverschlußteile aufweist.

5. Rucksack nach Anspruch 1, dadurch gekennzeichnet, daß der Halsausschnitt an seinem Randbereich eine elastische Zugeinrichtung (40) aufweist, die seine Aufweitung ermöglicht.

6. Rucksack nach einem der Ansprüche 1 bis 5, dadurch gekennzeichnet, daß die Öffnung (12) in der Querrichtung des Rucksackes (1) verläuft und daß der eine Endbereich des Flächenteiles (22) entlang einer Linie (35') parallel zur Öffnung (12) befestigt ist.

7. Rucksack nach einem der Ansprüche 1 bis 6, dadurch gekennzeichnet, daß das Flächenteil (22) an seinen einen Endbereich einstückig mit einer haubenartigen Schutzeinrichtung (3) für die Außenseite des Rucksackes (1) verbunden ist.

8. Rucksack nach Anspruch 7, dadurch gekennzeichnet, daß das Flächenteil (22) und die Schutzeinrichtung (3) im Verbindungsbereich entlang einer Linie (35) gefaltet sind und daß der gefaltete Verbindungsbereich am Rucksack befestigt ist.

9. Rucksack nach einem der Ansprüche 1 bis 8, dadurch gekennzeichnet, daß die Öffnung (12) durch einen Klett- oder Reißverschluß (14) verschließbar ist.

## Claims

1. A backpack having a body protection device (2), which can be outwardly removed through an opening (12), in the form of a flat part comprising an expandable neck opening (22), which can cover at least the front upper body region of the backpack wearer and is attached to the upper part of the backpack on the inside by an end region, the opening (12) being disposed so that the flat part can be pulled therethrough away over the head of the backpack wearer, the neck opening (22) being disposed in the flat part so that, when the flat part is pulled forwards above the backpack wearer, it is situated in a position roughly above the head of the backpack wearer, so that the head can be passed therethrough when the flat part is pulled downwards, and the other end region of the flat part (22) comprising laterally protruding strap devices (25, 26), with the assistance of which it can be fastened in the waist region of the backpack wearer.

2. A backpack according to Claim 1,
**characterised in that** the flat part (2) comprises a slit (23) opening in the neck opening (22), which can be closed by a closure device (24).

3. A backpack according to Claim 2,
**characterised in that** the slit extends towards the other end region of the flat part (2).

4. A backpack according to Claim 2 or 3,
**characterised in that** the closure device comprises Velcro strip fastener parts disposed at edge regions of the slit which overlap in the slit direction.

5. A backpack according to Claim 1,
**characterised in that** at its edge region the neck opening comprises an elastic draw device (40) which enables its expansion.

6. A backpack according to one of Claims 1 to 5,
**characterised in that** the opening (12) extends in the transverse direction of the backpack (1),
**and in tha**t the one end region of the flat part (22) is fixed along a line (35') parallel to the opening (12).

7. A backpack according to one of Claims 1 to 6,
**characterised in that** the flat part (22) is connected at its end region in one piece to a hood-type protection device (3) for the outside of the backpack (1).

8. A backpack according to Claim 7,
**characterised in that** the flat part (22) and the protection device (3) are folded in the connection zone along a line (35) **and in that** the folded connection zone is attached to the backpack.

9. A backpack according to one of Claims 1 to 8,
**characterised in that** the opening (12) can be closed by a Velcro strip fastener or a zip fastener (14).

## Revendications

1. Sac à dos comportant un dispositif de protection du corps (2) qui peut être sorti à travers une ouverture (12), se présente sous la forme d'un pan pourvu d'une découpe extensible (22) pour le passage de la tête, peut couvrir au moins le devant de la partie buste du porteur du sac-à-dos et est fixé à la partie supérieure du sac à dos, côté intérieur, par une partie d'extrémité, l'ouverture (12) étant disposée de telle sorte que le pan puisse être tiré à travers celle-ci au-dessus de la tête du porteur du sac à dos, la découpe de passage de la tête (22) dans le pan étant disposée de telle sorte que lorsqu'on tire le pan vers l'avant au-dessus du sac à dos, elle se trouve dans une position sensiblement au-dessus de la tête du porteur du sac à dos afin que la tête puisse s'y engager lorsqu'on tire le pan vers le bas et l'autre partie d'extrémité de du pan (22) comportant sur le côté des systèmes de rubans (25, 26) à l'aide desquels le pan peut être fixé dans la région de la taille du porteur du sac à dos.

2. Sac à dos selon la revendication 1, caractérisé par le fait que le pan (2) comporte une fente (23) qui débouche dans la découpe de passage de la tête (22) et peut être fermée par un dispositif de fermeture (24).

3. Sac à dos selon la revendication 2, caractérisé par le fait que la fente s'étend en direction de l'autre partie d'extrémité du pan (2).

4. Sac à dos selon la revendication 2 ou 3, caractérisé par le fait que le dispositif de fermeture comporte des éléments de fermeture autoagrippante qui sont disposés sur des parties de bord de la fente se chevauchant dans la direction de la fente.

5. Sac à dos selon la revendication 1, caractérisé par le fait que la découpe de passage de la tête comporte dans la région de son bord un dispositif de traction élastique (40) qui lui permet de s'élargir.

6. Sac à dos selon une des revendications 1 à 5, caractérisé par le fait que l'ouverture (12) s'étend dans la direction transversale du sac à dos (1) et qu'une des parties d'extrémité du pan (22) est fixée le long d'une ligne (35') parallèlement à l'ouverture (12).

7. Sac à dos selon une des revendications 1 à 6, caractérisé par le fait que le pan (22) au niveau de l'une de ses paries d'extrémité est relié d'une pièce à un dispositif de protection (3) en forme de coiffe pour la face extérieure du sac à dos (1).

8. Sac à dos selon la revendication 7, caractérisé par le fait que le pan (22) et le dispositif de protection (3), dans la zone de liaison, sont pliés le long d'une ligne (35) et par le fait que la zone de liaison pliée est fixée au sac à dos.

9. Sac à dos selon une des revendications 1 à 8, caractérisé par le fait que l'ouverture (12) peut être fermée à l'aide d'une fermeture autoagrippante ou d'une fermeture à glissière (14).
